# EUROPÄISCHE PATENTSCHRIFT

(11) **EP 0 572 420 B1**
(45) Veröffentlichungstag und Bekanntmachung des Hinweises auf die Patenterteilung: **16.10.1996**
(21) Anmeldenummer: 92902349.7
(22) Anmeldetag: 16.01.1992
(51) Int. Cl.: D06C 11/00

(54) **KRATZENRAUHMASCHINE**
WIRE CARD RAISING MACHINE
LAINEUSE

(30) Priorität: 21.02.1991 DE 4105391
(43) Veröffentlichungstag der Anmeldung: 08.12.1993
(73) Patentinhaber: TEXTILMASCHINENBAU AUE GmbH, D-08280 Aue, Sachs (DE)
(72) Erfinder: STRAUBE, Volker, D-08294 Lössnitz (DE); SCHÄDLICH, Gotthard, D-08280 Aue (DE); FANKHÄNEL, Lothar, D-08297 Zwönitz (DE); SEIDEL, Dieter, D-08289 Schneeberg (DE)
(86) Internationale Anmeldenummer: DE9200020
(87) Internationale Veröffentlichungsnummer: WO9214878

(56) Entgegenhaltungen:
- DE-A- 3 307 881
- FR-A- 2 636 353

## Beschreibung

Die Erfindung bezieht sich auf eine Kratzenrauhmaschine für textile Flächengebilde mit wenigstens einem angetriebenen Tambour, wobei in den Seitenscheiben des Tambours mehrere, jeweils mit mindestens je einer Rauhwalze unterschiedlicher Walzenart bestückte sowie dreh- und arretierbare Aufnahmeeinrichtungen gelagert sind.

Mit einer Kratzenrauhmaschine für textile Flächengebilde wird durch eine Differenzgeschwindigkeit zwischen dem zu rauhenden textilen Flächengebilde und den Rauhwalzen die Oberfläche des textilen Flächengebildes aufgerauht (Rauheffekt) und somit insbesondere ein erhöhtes Wärmehaltungsvermögen und ein wolliger, flauschiger Griff erreicht. Zur Erzielung von Rauheffekten kommen dazu Rauhwalzen gleicher Walzenart (Gegenstrichrauhwalzen oder Strichrauhwalzen) oder Rauhwalzen unterschiedlicher Walzenart (Gegenstrich- und Strichrauhwalzen im gleichen oder unterschiedlichen Verhältnis zueinander) zum Einsatz. Ferner besteht die Möglichkeit, auch unterschiedliche Kratzenbeschläge für die Rauhwalzen zu verwenden.

### Stand der Technik

Bekannt ist eine Kratzenrauhmaschine mit mehreren, in den Seitenscheiben des Tambours gelagerten und revolverförmig ausgebildeten Aufnahmeeinrichtungen (deutsche Offenlegungsschrift Nr. 39 23 611). In jeder Aufnahmeeinrichtung sind mehrere Rauhwalzen, zum Beispiel zwei Gegenstrichrauhwalzen und eine Strichrauhwalze, gelagert. Zwei dieser Rauhwalzen befinden sich in Arbeitsstellung. Diese Konstruktion hat sich aufgrund der Möglichkeit, das Verhältnis der sich in Arbeitsstellung befindenden Rauhwalzen zu ändern, in dem offenbarten Umfang bewährt.

Ausgehend von diesem Stand der Technik ist es das Anliegen der vorliegenden Erfindung, die Konstruktion einer Kratzenrauhmaschine dieser Gattung hinsichtlich des Verstellens von Aufnahmeeinrichtungen zu verbessern.

Es wurde ferner eine Kratzenrauhmaschine mit mehreren, in den Seitenscheiben des Tambours gelagerten und revolverförmig ausgebildete Aufnahmeneinrichtungen vorgeschlagen (deutsche Patentschrift Nr. 401 721). Jede Aufnahmeeinrichtung ist mit mehreren Rauhelementen derart bestückt, daß lediglich ein Rauhelement jeder Aufnahmeeinrichtung sich in der Arbeitsstellung befindet und daß das textile Flächengebilde zuerst mit einem stumpfen und danach, entsprechend dem fortschreitenden Arbeitsgang, mit einem schärferen Kratzenbeschlag gerauht wird.

Durch einen entsprechenden mit den Aufnahmeeinrichtungen in Verbindung stehenden Zahnradtrieb besteht nur die Möglichkeit, alle Aufnahmeeinrichtungen so gemeinsam zu verstellen, daß nach dem Verstellen das textile Flächengebilde wieder zuerst mit einem stumpfen und danach, entsprechend dem fortschreitenden Arbeitsgang, mit einem schärferen Kratzenbeschlag gerauht werden kann.

Hier will die Erfindung Abhilfe schaffen.

### Darstellung der Erfindung

Der Erfindung liegt die Augabe zugrunde, eine Kratzenrauhmaschine gemäß dem Oberbegriff des ersten Patentanspruches zu schaffen, bei der durch mindestens eine Entriegelungs-, Verstell- und Arretiereinrichtung das Verhältnis der sich in Arbeitstellung befindenden Rauhwalzen der einen Walzenart zu den Rauhwalzen einer anderen Walzenart geändert werden kann.

Diese Aufgabe wird erfindungsgemäß durch die Merkmale des Kennzeichens des ersten Patentanspruches gelöst, und zwar, daß die
- Verstelleinrichtung
   -- eine gesteuert betätigbare Hubeinrichtung aufweist,
   -- an der ein durch die Hubeinrichtung zwischen einer Ausgangslage und einer in einem definierten Winkel zu orehenden Aufnanmeeinrichtung bewirkenden Wirkungslage bewegbarer Segmentträger angelenkt ist und
   -- der Segmentträger in seiner Wirkungslage an einem an der zu drehenden Aufnahmeeinrichtung fest angeordneten Rad anliegt,
- der Verstelleinrichtung eine Entriegelungseinrichtung zugeordnet ist, die
   -- eine weitere gesteuert betätigoare Hubeinrichtung aufweist,
   -- an der ein durch die weitere Hubeinrichtung zwischen einer Auegangelage und einer das Entriegeln der in einem definierten Winkel zu drehenden Aufnahmeeinrichtung bewirkenGen Wirkungslage bewegbares Entriegelungssegment angelenkt ist und
   -- das Entriegelungssegment in seiner Wirkungslage an einer an der zu drehenden Aufnahmeeinrichtung angeordneten Arretiereinrichtung vor dem Drehen der betreffenden Aufnahmeeinrichtung das Entriegeln bewirkend angelenkt ist.

Weitere Merkmale der Erfindung enthalten die dem ersten Patentanspruch folgenden Patentansprüche.

Die durch die Erfindung erzielten Vorteile sind im wesentlichen darin zu sehen, daß das Verhältnis der sich in Arbeitsstellung befindenden Rauhwalzen oer einen zu der anderen Walzenart geändert werden kann - nierunter ist auch ein solches Verhältnis zu verstehen, bei dem sich Rauhwalzen nur einer Walzenart in Arbeitstellung befinden - una sich dadurch andere Rauheffekte erzielen lassen. Wesentlich dabei ist auch, daß das textile Flächengebilde während der Änderung des Verhältnisses der sich in Arbeitsstellung befindenden Rauhwalzen der einen zu der anderen Walzenart auf dem Tambour verbleiben kann und somit relativ lange Umrüstzeiten vermieden werden.

### Kurze Beschreibung der Zeichnung

Die Erfindung wird nachfolgend an einem Ausführungsbeispiel näher erläutert. In den dazugehlrigen Zeichnungen zeigen
- Fig. 1:: eine schematische Querschnittsdarstellung eines Tambours einer Kratzenraunmaschine mit einer gleichen Anzahl sich in Arbeitsstellung befindenden Gegenstrichrauhwalzen und Strichrauhwalzen sowie zwei dem Tambour zugeordnete Zugwalzen,
- Fig. 2:: eine schematische Darstellung einer Entriegelungs-, Verstell- und Arretiereinrichtung, wobei der Entriegelungsvorgang an einer definierten Aufnahmeeinrichtung eingeleitet ist,
- Fig. 3:: die schematische Darstellung der Entriegelungs-, Verstell- und Arretiereinrichtung während des Verstellvorganges der definierten Aufnahmeeinrichtung und
- Fig. 4:: einen Zeitablaufplan für ein Entriegeln, Verstellen und Arretieren einer Aufnahmeeinrichtung.

### Bester Weg zur Ausführung der Erfindung

Die Kratzenrauhmaschine besitzt unter anderem einen in einem nicht dargestellten Maschinengestell gelagerten, angetriebenen Tambour. Zu diesem Tambour gehören im wesentlichen mehrere Aufnanmeeinrichtungen 1, die beiderends in auf den Tambourscheiben 2 angeordneten Lagerstellen 3 dreh- und arretierbar gelagert sind. Aus Gründen der übersichtlichkeit zeigt Fig. 1 nur eine Tambourscheibe 2.

Jede Aufnahmeeinrichtung 1 ist mit zwei Arten von Rauhwalzen 4, und zwar entsprechend dem Ausführungsbeispiel mit zwei Gegenstrichrauhwalzen 4.1 - nachfolgend auch mit G bezeichnet - und einer Strichraunwalze 4.2 - nachfolgend auch mit S bezeichnet - bestückt, wobei die sich auf dem Teilkreis 2.1 befindenden Rauhwalzen 4 sich in Arbeitsstellung befinden. Aus Gründen der übersichtlichkeit erfolgte die Kennzeicnnung mit den entsprechenden Bezugszeichen nur bei zwei Aufnahmeeinrichtungen 1 und den darin gelagerten Arten von Rauhwalzen 4.

Die Rauhwalzen 4 sind beiderends in den Aufnahmeeinrichtungen 1 gelagert, wobei vorzugsweise jeweils nur die sich in Arbeitsstellung befinden Rauhwalzen 4 angetrieben werden.

Die in den Tambourscheiben 2 gelagerten Aufnahmeeinrichtungen 1 sind, wie nachfolgend noch beschrieben wird, in ihrer Ausgangslage arretiert und können entriegelt, danach in einem der Teilung der Rauhwalzen 4 in der Aufnahmeeinrichtung 1 entsprechenden Winkel gedreht und danach in ihrer neuen Lage wieder arretiert werden. Dadurcn ist es möglich, das Verhältnis der sich in Arbeitsstellung befindenden Gegenstrichrauhwalzen 4.1 zu den Strichraunwalzen 4.2 zu ändern. So sind vorzugsweise folgende Varianten des Verhältnisses der sich in Arbeitsstellung befindenden Raunwalzen 4 möglich:

| | Verhältnis G zu S | sich wiederholende Reihenfolge bei zwei aufeinanderfolgenden Aufnahmeeinrichtungen 1 |
|---|---|---|
| Figur 1 | 1 : 1 | G - S - G - S - ... |
| nach Drehen aller Aufnahmeeinrichtungen 1 um 120 Grad gegenüber Figur 1 bei vierundzwanzig sich in Arbeitsstellung | | |
| befindenden Rauhwalzen 4 | 24 : 0 | G - G - G - G - ... |
| | (G : 0) | |
| nach Drehen jeder zweiten Aufnahmeeinrichtung 1 um weitere 120 Grad | 3 : 1 | G - G - G - S - ... |

Zur Kratzenrauhmaschine gehören ferner eine Eingangszugwalze 5 und eine Ausgangszugwalze 6, die beide in den Maschinengestell gelagert sind und mit denen das über den Tambour laufende textile Flächengebilde 7 transportiert und gleichzeitig unter einer bestimmten Zugspannung gehalten wird. Weitere zu der Kratzenrauhmaschine gehörenden Elemente, wie Antrieb, Ein- und Ausgang der Kratzenrauhmaschine, Ausputzwalzen, wurden ebenfalls aus Gründen der übereichtlichkeit nicht dargestellt.

Um das Verhältnis der sich in Arbeitsstellung befindenden Rauhwalzen 4 der einen Walzenart zu der anderen Walzenart zu erreichen, sind eine Entriegelungseinricntunq, eine Verstelleinrichtung und eine Arretiereinrichtung, wie sie in Fig. 2 und Fig. 3 dargestellt sind, vorgesehen. Fig. 2 zeigt dabei die Entriegelungseinrichtung in inrer wirtungsstellung, d. h. in einer den Entriegelungsvorgang bei einer definierten Aufnahmeeinrichtung 1 bereits eingeleiteten Stellung.

Die Entriegelungseinrichtung besitzt einen vorzugsweise in einer im Maschinengestell vorhandenen Aufnahme 8 schwenkbar gelagerter erster Arbeitszylinder 9 und ein an der Kolbenstange 9.1 dieses Arbeitszylinders 9 angelenktes Auflaufelement 10, das in einer ebenfalls vorzugsweise im Maschinengestell angeordneten Lagerstelle 11 schwenkbar gelagert ist. Die zu der Tambourscheibe 2 zeigende Seite des Auflaufelemente 10 ist als eine Auflaufkurve 10.1 ausgebildet, an der beim Entriegeln der betreffenden Aufnahmeeinrichtung 1 eine an einem Entriegelungshebel 12 gelagerte Rolle 13 abrollt. Der Entriegelungshebel 12 ist in einer Aufnahme 14, die vorzugsweise an der Lagerstelle 3 befestigt ist, gelagert und durch ein Zugelement 15 an einem Arretierstift 16 angelenkt.

Wie ebenfalls aus Fig. 2 und Fig. 3 hervorgeht, besitzt die zum Drehen der betreffenden Aufnahmeeinrichtung 1 dienende Verstelleinrichtung einen in einer im Maschinengestell angeordneten Lagerstelle 17 gelagerten zweiten Arbeitszylinder 18. An der Kolbenstange 18.1 dieses zweiten Arbeitszylindere 18 ist ein in einer im Maschinengestell angeordneten LagersteLle 19 gelagerter Segmentträger 20 angelenkt. Dieser Segmentträger 20 ist mit einem Reinsegment 20.1 bestückt, das mit einer vorzugsweise auf einem Lagerzapfen der Aufnahmeeinrichtung 1 fest angeordneten Reibscheibe 21 im Falle des Drehens der Aufnahmeeinrichtung 1 in Verbindung steht.

Die Arretiereinrichtung besitzt eine mit der Aufnahmeeinrichtung 1 fest verbundene Arretierscheibe 22 mit Aussparungen 22.1. In eine der vorhandenen Aussparungen 22.1 ragt im arretierten Zustand der durch eine Druckfeder 23 belastete und durch ein Zugelement 15 an dem Entriegelungshebel 12 angelenkte Arretierstift 16. Er fixiert damit die Lage der Aufnahmeeinrichtung 1.

In den Fig. 2 und 3 sind jeweils nur eine Entriegelungseinrichtung, eine Verstelleinrichtung und eine Arretiereinrichtung dargestellt. Die Entriegelungs- und Verstelleinrichtung sind an einer definierten Stelle im Maschinengestell und im Bereich der einen Tambourscheibe 2 so gelagert, das die Entriegelungs- und Verstelleinrichtung im Falle der Änderung des Verhältnisses der sich in Arbeitsstellung befindenden Rauhwalzen 4 der einen Walzenart zu den der anderen Walzenart auf die definierte Aufnahmeeinrichtung 1 wirkt. Eine zweite Entriegelungs- und Verstelleinrichtung ist ebenfalls an einer definierten Stelle im Maschinengestell und im Bereich der anderen Tambourscheibe 2 ebenfalls so gelagert, daß sie gleichzeitig mit der anderen Entriegelungs- und verstelleinrichtung gemeinsam wirkend eine Verstellung (Entriegeln, Drehen um einen definierten Winkel und erneutes Arretieren) der betreffenden Aufnahmeeinrichtung 1 bewirken.

Es ist jedoch auch möglich, ein weiteres Paar der Entriegelungs- und Verstelleinrichtung an einer weiteren definierten Stelle im Maschinengestell zu lagern, um somit eine weitere Aufnahmeeinrichtung 1 mit verstellen zu können.

Die Arretiereinrichtungen sind beiderends bei allen Aufnahmeeinrichtungen 1 vorhanden.

Die erfindungsgemäße Entriegelungs-, Verstell- und Arretiereinrichtung arbeitet wie folgt:
Der Ablauf der Umstellung einer Aufnahmeeinrichtung 1 wird durch eine speicherprogrammierbare Steuerung 25 vorgegeben. Zur Erfassung der Lage des Tamours ist ihm ein absoluter Winkelgeber 26, der mit der speicherprogrammierten Steuerung 25 verbunden ist, zugeordnet. Damit ist es möglich, die Lage jeder Aufnahmeeinrichtung 1 zum absoluten Drehwinkel α der Tambourscheiben 2 und damit des Tambours exakt zu identifizieren. Innerhalb der speicherprogrammierten Steuerung 25 ist jeder Aufnahmeeinricttung 1 eine Bezugsgröße, beispielsweise eine Nummer, zugeordnet. Gleichfalls ist das jeweils bestehende Verhältnis von Gegenstrichrauhwalzen 4.1 zu den Strichrauhwalzen 4.2 und somit die Drehstellung jeder Aufnahmeeinrichtung 1 in der speicherprogrammierbaren Steuerung 25 gespeichert.

Bei der Änderung des Verhältnisses von Gegenetrichrauhwalzen 4.1 zu Strichrauhwalzen 4.2 wählt die Bedienperson das gewünschte Verhältnis von Gegenstrichrauhwalzen 4.1 zu Strichrauhwalzen 4.2 vor, gibt diese Daten in die speicherprogrammierbare Steuerung 25 ein und startet diese und damit die Umstellung der entsprechenden Aufnahmeeinrichtungen 1. Die speicherprogrammierbare Steuerung 25 definiert dabei aus dem bestehenden und dem gewünschten Verhältnis der Gegenstrichrauhwalzen 4.1 zu den Strichrauhwalzen 4.2 die umzustellenden Aufnahmeeinrichtungen 1. Dabei kann bei bestimmten Aufnahmeeinrichtungen 1 eine zweifache Umstellung und damit vorzugsweise ein nochmaliger Tambourumlauf erforderlich sein. Die Ansteuerung der Magnetventile 27, 28 für den ersten Arbeitszylinder 9 und der Magnetventile 29, 30 für den zweiten Arbeitszylinder 18 erfolgt in Abhängigkeit des absoluten Drenwinkels des Tambours direkt, wobei die jeweilige Stellung der Arbeitszylinder 9, 18 durch Sensoren 31, 32, 33, 34 kontrolliert werden. Ein weiterer Sensor 35 kontrolliert die nach der Umstellung der Aufnahmeeinrichtung 1 durch den Arretieretift 16 in Verbindung mit der Arretierecheibe 22 erfolgte Arretierung dieser Aufnahmeeinrichtung 1.

Bei einer Änderung des Verhältnisses der Gegenstrichrauhwalzen 4.1 zu den Strichrauhwalzen 4.2, wird beginnend mit der definierten ersten Aufnahmeeinrichtung 1 und beginnend von der Ausgangslage - diese Ausgangslage entspricht dem absoluten Drehwinkel α₁ - der Aufnahmeeinrichtung der erste Arbeitszylinder 9 mit einem Druckmedium beaufschlagt, so daß sich die Kolbenstange 9.1 und damit das Auflaufelement 10 in die in Fig. 2 dargestellten Wirkungsstellung bewegt. Durch die Drenbewegung des Tambours - diese ist in den Fig. 1 bis 3 durch einen Pfeil 24 dargestellt, und bei der Änderung des Verhältnisses von Gegenstrichrauhwalzen 4.1 zu Strichrauhwalzen 4.2 ist vorzugsweise eine ralativ niedrige Drehzahl des Tambours vorhanden - rollt die Rolle 13 an der Auflaufkurve 10.1 in der ersten Phase so ab, daß der in der Aufnahme 14 gelagerte Entriegelungshebel 12 über das Zugelement 15 den Arretierstift 16 anhebt und somit die Aufnahmeeinrichtung 1 entriegelt wird. Mit dem Erreichen des Drehwinkels α₂ wird der zweite Arbeitszylinder 18 mit einem Druckmedium beaufschlagt, so daß die ausfahrende Kolbenstange 18.1 den Segmentträger 20 in seine Wirkungsstellung bewegt, d. h., daß das Reibsegment 20.1 an der Reibscheibe 21 anliegt. Durch die Drenbewegung des Tambours rollt die Reibscheibe 21 am Reibsegment 20.1 ab und dreht somit die Aufnahmeeinrichtung 1 bis zur Erreichung eines Drehwinkels α₄. Bei dem Erreichen des zwischen den Drehwinkeln α₂ und α₄ liegenden Drehwinkels α₃, erfolgt die entgegengesetzte Beaufschlagung des ersten Arbeitszylinders 9, so daß dieser wieder seine Ausgangslage, wie sie in Fig. 3 dargestellt ist, einnimmt.

Mit dem Erreichen des Drehwinkels α₄ hat die definierte Aufnahmeeinrichtung 1 eine Drehbewegung von 120° absolviert. Damit nat auch eine in aer Arretierscheibe 22 vorhandenen Aussparung 22.1 eine solche Lage erreicht, bei der der Arretierstift 16 durch die Kraft der Druckfeder 23 in diese Aussparung 22.1 einrastet. Damit ist die definierte Aufnahmeeinrichtung 1 um einen Drehwinkel von 120° verstellt und wieder arretiert. Dieses bedeutet gleichzeitig, daß eine sich vorher in der Arbeitsstellung befindliche Rauhwalze 4 sich nunmehr außerhalb ihrer Arbeitsstellung befindet, während die vorher außerhalb der Arbeitsstellung gelegene Rauhwalze 4 sich nunmehr auf dem Teilkreis 2.1 und damit in Arbeitsstellung befindet.

Gleichfalls wird mit dem Erreichen des Drehwinkels α₄ der zweite Arbeitszylinder 18 entgegengesetzt mit dem Druckmedium beaufschlagt, so daß sich dieser und damit der Segmentträger 20 wieder in ihre Ausgangelage zurückbewegen.

Wenn der Tambour sich im Bereich seines Drehwinkels α₅ befindet, erfolgt eine Kontrolle der Verriegelung der vorher gedrehten Aufnahmeeinrichtung 1 durch einen Sensor 35.

Die auf den Drehwinkel α bezogenen Abläufe für das Entriegeln, das Drehen und das Arretieren einer Aufnahmeeinrichtung sind in Fig. 4 aufgezeigt. Dabei laufen die beschriebenen Vorgänge auch bei der dem anderen Ende der definierten Aufnahmeeinrichtung 1 zugeordneten Entriegelungs-, Verstell- und Arretiereinrichtung zeit- und taktgleich ab.

Mit Beendigung des Entriegelungs-, Verstell- und Arreriervorgang in seiner Gesamtheit bei einer Aufnahmeeinrichtung 1 dreht sich Tambour weiter, bis die vorgewählte Aufnahmeeinrichtung 1 - in der Fig. 4 mit "n" bezeichnet - sich in der definierten, d. h. in der zum Entriegeln, Drehen und Arretieren erforderlichen Lage bezogen auf die Entriegelungs-, Verstell- und Arretiereinrichtungen befindet. Mit dem Erreichen dieser Lage erfolgt das Entriegeln, Drehen und erneute Arretieren der betreffenden Aufnahmeeinrichtung 1, wie es bereits beschrieben und in den Fig. 2 bis 4 dargestellt wurde. Dieser Vorgang wiederholt sich entsprechend der der speicherprogrammierbaren Steuerung 25 vom Bedienpersonal vorgegebenen Eingaben.

Die in der Fig. 4 aufgeführte Größe des Winkels von 30° leitet sich aus der Anzahl der im Tambour gelagerten Aufnahmeeinrichtungen 1 ab; im vorliegenden Ausführungebeispiel:
360° : 12 Aufnahmeeinrichtungen 1 = 30°/Aufnahmeeinrichtung. Es ist jedoch auch möglich, für die Auswahl der zu verstellenden Aufnahmeeinrichtungen 1 einen anderen Winkel, wie 60°, 90° etc., der speicherprogrammierbaren Steuerung 25 vorzugeben.

Befinden sich auf dem Tambour beispielsweise fünfzehn Aufnahmeeinrichtungen 1 ergibt sich ein Winkel von 24°, der der speicherprogrammierten Steuerung 25 als Größe vorgeben ist.

Die in der Fig. 2 aufgezeigten Elemente zur Steuerung, wie Winkelgeber 26, Magnetventile 27, 28, 29, 30, Sensoren 31,32, 33, 34, 35, die speicherprogrammierte Steuerung 25, sind in die Fig. 3 aus Gründen der übersichtlichkeit nicht mit eingezeichnet. Dieses trifft analog auch auf die Kennzeicnnung der außerhalb des Entriegelungs-, Verstell- und Arretierbereiches liegenden Aufnahmeeinrichtungen 1 zu.

### Gewerbliche Anwendbarkeit

Die erfindungsgemäße Lösung kommt bei Kratzenrauhmaschinen, wie sie in der Textilveredlungsindustrie zum Veredlung textiler Flächengebilde 7 eingesetzt werden sollen, zur Anwendung. Dabei besitzt die Kratzenrauhmaschine wenigstens einen angetriebenen TamDour, wobei in den Seitenscheiben 2 des Tambours mehrere, jeweils mit mindestens je einer Rauhwalze 4 unterschiedlicher Walzenart bestückte sowie dreh- und arretierbare Aufnahmeeinrichtungen 1 galagert sind.

Die durch die Erfindung erzielten Vorteile sind im wesentlichen darin zu sehen, daß das Verhältnis der sich in Arbeitsstellung befindenden Rauhwalzen der einen zu der anderen Walzenart geändert werden kann - hierunter ist auch ein solches Verhältnis zu verstehen, bei dem sich Rauhwalzen nur einer Walzenart in Arbeitstellung befinden - und sich dadurch andere Rauheffekte erzielen lassen. Wesentlich dabei ist auch, daß das textile Flächengebilde während der Änderung des Verhältnisses der sich in Arbeitsstellung befindenden Rauhwalzen der einen zu der anderen Walzenart auf dem Tambour verbleiben kann una somit relativ lange Umrüstzeiten vermieden werden.

## Patentansprüche

1. Kratzenrauhmaschine für textile Flächengebilde mit wenigstens einem angetriebenen Tambour, wobei in den Seitenscheiben des Tambours mehrere,jeweils mit mindestens je einer Rauhwalze unterschiedlicher Walzenart bestückte Aufnanmeeinrichtungen gelagert sind und wenigstens eine Aufnanmeeinrichtung durch eine Verstelleinrichtung drehbar ist,
dadurch gekennzeichnet,
daß die
1. Verstelleinrichtung
1.1. eine gesteuert betätigbare Hubeinricntung (18; 18.1) aufweist,
1.2. an der ein durch die Hubeinrichtung (18; 18.1) zwischen einer Ausgangslage und einer in einem definierten Winkel zu drehenden Aufnahmeeinrichtung (1) bewirkenden Wirkungslage bewegbarer Segmentträger (20; 20.1) angelenkt ist und
1.3. der Segmentträger (20; 20.1) in seiner Wirkungslage an einem an oer zu drehenden Aufnahmeeinrichtung (1) fest angeordneten Rad (21) anliegt,
2. der Verstelleinrichtung eine Entriegelungseinrichtung zugeordnet ist, die
2.1. eine weitere gesteuert betätigbare Hubeinrichtung (9; 9.1) aufweist,
2.2. an der ein durch die weitere Hubeinrichtung (9; 9.1) zwischen einer Ausgangelage und einer das Entriegeln der in einem definierten Winkel zu drehenden Aufnahmeeinrichtung (1) bewirkenden Wirkungslage bewegbares Entriegelungssegment (10; 10.1) angelenkt ist und
2.3. das Entriegelungssegment (10; 10.1) in seiner Wirkungslage an einer an der zu drehenden Aufnahmeeinrichtung (1) angeordneten Arretiereinrichtung (16; 22; 22.1) vor dem Drehen der betreffenden Aufnahmeeinrichtung (1) das Entriegeln bewirkend angelenkt ist.

2. Kratzenrauhmaschine nach Anspruch 1,
dadurch gekennzeichnet,
daß das Hubelement (18; 18.1) in Abhängigkeit von dem weiteren Hubelement (9; 9.1) gesteuert betätigbar ist.

3. Kratzenrauhmaschine nach Anspruch 1,
dadurch gekennzeichnet,
daß das Hubelement (18; 18.1) zeitlich versetzt zum weiteren Hubelement (9; 9.1) gesteuert betätigbar ist.

4. Kratzenrauhmaschine nach Anspruch 1,
dadurch gekennzeichnet,
daß der Segmentträger (20; 20.1) in seiner Wirkungslage mit dem Rad (21) kraftschlüssig in Verbindung steht.

5. Kratzenrauhmaschine nach Anspruch 1,
dadurch gekennzeichnet,
daß der Segmentträger (20; 20.1) in seiner Wirkungslage mit dem Rad (21) formschlüssig in Verbindung steht.

6. Kratzenrauhmaschine nach Anspruch 1,
dadurch gekennzeichnet,
daß jeweils eine Verstellvorrichtung und jeweils eine Entriegelungseinrichtung beiderends einer definierten Aufnahmeeinrichtung (1) im Maschinengestell gelagert sind.

7. Kratzenrauhmaschine nach Anspruch 1,
dadurch gekennzeichnet,
daß zwischen dem Entriegelungssegment (10; 10.1) und dem Arretierstift (16) ein Kraftübertragungselement (12) angeordnet ist.

8. Kratzenrauhmaschine nach Anspruch 1,
dadurch gekennzeichnet,
daß der Entriegelungseinrichtung und der Verstelleinrichtung eine wenigstens in Abhängigkeit vom absoluten Drehwinkel (α) des Tambours arbeitende Steuereinrichtung (25; 26; 27; 28; 29; 30; 31; 32; 33; 34; 35) zugeordnet ist.

9. Kratzenrauhmaschine nach Anspruch 8,
dadurch gekennzeichnet,
daß die Steuereinrichtung (25; 26; 27; 28; 29; 30; 31; 32; 33; 34; 35) eine speicherprogrammierbare Steuereinheit (25) aufweist.

10. Kratzenrauhmaschine nach Anspruch 1,
dadurch gekennzeichnet,
daß wenigstens einer der vorhandenen Entriegelungs-, Verstellund Arretiereinrichtung mindestens ein die Wirkungslage und/ oder die Ausgangelage erfassendes und über die Steuereinheit (25) wenigstens eine Folgeeinrichtung beeinflussendes Abtastelement (26; 31; 32; 33; 34; 35) zugeordnet ist.

11. Kratzenrauhmaschine nach Anspruch 10,
dadurch gekennzeichnet,
daß das Abtastelement (26; 31; 32; 33; 34; 35) ein Sensor ist.

## Claims

1. A card wire raising machine for flat textile structures, with at least one driven drum whereby a plurality of mounting devices are mounted in the side plates of the drum, each fitted with at least one raising roller of various types, at least one mounting device being capable of being rotated by an adjusting means,
characterised in that the
1. adjusting means
1.1. comprises a lifting device (18; 18.1) adapted to be actuated under control,
1.2. on which there is articulated a segment carrier (20; 20.1) adapted to be moved by the lifting device (18; 18.1) between a starting position and an operative position on a mounting device (1) which is to be rotated through a specific angle and
1.3. in its operative position, the segment carrier (20; 20.1) bears on a wheel (21) disposed rigidly on the mounting device (1) which is to be rotated,
2. the releasing device is associated with the adjusting means and
2.1. comprises a further lifting device (9; 9.1) adapted to be actuated under control,
2.2. on which a releasing segment (10; 10.1) is articulated, being adapted to be moved by the further lifting device (9; 9.1) between a starting position and an operative position for releasing the mounting device (1) which is to be rotated through a specific angle and
2.3. in its operative position, the releasing segment (10; 10.1) is articulated on an arresting device (16; 22; 22.1) disposed on the mounting device (1) which is to be rotated to cause releasing prior to rotation of the respective mounting device (1).

2. A card wire raising machine according to Claim 1,
characterised in that the lifting element (18; 18.1) can be actuated under control as a function of the further lifting element (9; 9.1).

3. A card wire raising machine according to Claim 1,
characterised in that the lifting element (18; 18.1) can be actuated in a controlled manner with an offset in timing.

4. A card wire raising machine according to Claim 1,
characterised in that, in its operative position, the segment carrier (20; 20.1) is frictionally connected to the wheel (21).

5. A card wire raising machine according to Claim 1,
characterised in that in its operative position the segment carrier (20; 20.1) is positively connected to the wheel (21).

6. A card wire raising machine according to Claim 1,
characterised in that one adjusting device and one releasing device are respectively mounted in the machine frame at both ends of one specific mounting device (1).

7. A card wire raising machine according to Claim 1,
characterised in that a force-transmitting element (12) is disposed between the releasing segment (10; 10.1) and the arresting pin (16).

8. A card wire raising machine according to Claim 1,
characterised in that a control device (25; 26; 27; 28; 29; 30; 31; 32; 33; 34; 35) which operates as a function of the absolute angle (α) of rotation of the drum is associated with the releasing device and the adjusting device.

9. A card wire raising machine according to Claim 8,
characterised in that the control device (25; 26; 27; 28; 29; 30; 31; 32; 33; 34; 35) comprises a memory-programmable control unit (25).

10. A card wire raising machine according to Claim 1,
characterised in that at least one scanning element (26; 31; 32; 33; 34; 35) is associated with at least one of the existing releasing, adjusting and arresting devices to ascertain the operative position and/or the starting position and influence at least one follow-up device via the control unit.

11. A card wire raising machine according to Claim 10,
characterised in that the scanning element (26; 31; 32; 33; 34; 35) is a sensor.

## Revendications

1. Laineuse à cardes métalliques pour structures de surfaces textiles avec au moins un tambour entraîné, plusieurs dispositifs de réception logés dans les disques latéraux du tambour étant munis chacun d'au moins un cylindre à lainer de types de cylindre différents et dont au moins un dispositif de réception est mis en rotation par un dispositif de réglage,
caractérisée en ce que
1. le dispositif de réglage
1.1. présente un dispositif de levage (18; 18.1) actionnable par commande,
1.2. auquel est articulé un porte-segment (20; 20.1) pouvant être déplacé par le dispositif de levage (18;18.1) entre une position de départ et une position active provoquant la rotation d'un dispositif de réception (1) dans un angle défini, et
1.3. le porte-segment (20; 20.1) est appliqué dans sa position active contre une roue (21) disposée fixement sur le dispositif de réception à mettre en rotation,
2. le dispositif de réglage est associé à un dispositif de déblocage, qui
2.1. présente un autre dispositif de levage (9; 9.1) actionné par commande,
2.2. auquel est articulé un segment de déblocage (10; 10.1) mis en mouvement par l'autre dispositif de levage (9; 9.1) entre une position de départ et une position active provoquant le déblocage du dispositif de réception (1) à mettre en rotation dans un angle défini et
2.3. le segment de déblocage (10; 10.1) est articulé, dans sa position active, à un dispositif d'arrêt (16; 22; 22.1) disposé sur le dispositif de réception (1) à mettre en rotation tout en provoquant le blocage avant la rotation du dispositif de réception concerné (1).

2. Laineuse selon la revendication 1,
caractérisée en ce que
l'élément de levage (18; 18.1) est actionné par commande en fonction de l'autre élément de levage (9; 9.1).

3. Laineuse selon la revendication 1,
caractérisée en ce que
l'élément de levage (18;18.1) est actionné par commande en étant décalé dans le temps par rapport à l'autre élément de levage (9; 9.1).

4. Laineuse selon la revendication 1,
caractérisée en ce que
le porte-segment (20; 20.1) est relié, dans sa position active, à la roue (21) par adhérence.

5. Laineuse selon la revendication 1,
caractérisée en ce que
le porte-segment (20; 20.1) est relié, dans sa position active, à la roue (21) mécaniquement.

6. Laineuse selon la revendication 1,
caractérisée en ce
qu'à chaque fois un dispositif de réglage et un dispositif de déblocage sont logés dans le bâti de machine aux deux extrémités d'un dispositif de réception défini (1).

7. Laineuse selon la revendication 1,
caractérisée en ce
qu'entre le segment de déblocage (10; 10.1) et la cheville d'arrêt (16) est disposé un élément de transfert de force (12).

8. Laineuse selon la revendication 1,
caractérisée en ce que
le dispositif de déblocage et le dispositif de réglage sont associés à un dispositif de commande (25; 26; 27; 28; 29; 30; 31; 32; 33; 34; 35) opérant au moins en fonction de l'angle absolu de rotation (α) du tambour.

9. Laineuse selon la revendication 8,
caractérisée en ce que
le dispositif de commande (25; 26; 27; 28; 29; 30; 31; 32; 33; 34; 35) présente une unité de commande (25) à mémoire programmable.

10. Laineuse selon la revendication 1,
caracterisée en ce
qu'au moins l'un des dispositifs existants de déblocage, de réglage et d'arrêt est associé à au moins un élément de détection (26; 31; 32; 33; 34; 35) agissant, par l'intermédiaire de l'unité de commande (25) sur au moins un dispositif séquentiel et détectant la position active et/ou la position de départ.

11. Laineuse selon la revendication 10,
caractérisée en ce que
l'élément détecteur (26; 31; 32; 33; 34; 35) est un capteur.
